# EUROPÄISCHE PATENTSCHRIFT

(11) **EP 0 028 726 B1**
(45) Veröffentlichungstag und Bekanntmachung des Hinweises auf die Patenterteilung: **23.11.1983**
(21) Anmeldenummer: 80106311.6
(22) Anmeldetag: 16.10.1980
(51) Int. Cl.: G21F 9/08

(54) **Verfahren und Einrichtung zum Trocknen von radioaktiven Abwasserkonzentraten aus Verdampferanlagen**
Process and device for drying radioactive liquid-waste concentrates from evaporation plants
Procédé et dispositif pour sécher les concentrés radioactifs provenant des installations d'évaporation

(30) Priorität: 02.11.1979 DE 2944302
(43) Veröffentlichungstag der Anmeldung: 20.05.1981
(73) Patentinhaber: KRAFTWERK UNION AKTIENGESELLSCHAFT, D-4330 Mülheim (Ruhr) (DE)
(72) Erfinder: Queiser, Horst, D-6457 Maintal 3 (DE); Erbse, Dietmar, D-6458 Rodenbach (DE); Meichsner, Othmar, Dipl.-Ing., D-6096 Raunheim (DE)
(74) Vertreter: Mehl, Ernst, Dipl.-Ing.

## Beschreibung

Die Erfindung betrifft ein Verfahren zum Trocknen von radioaktiven Abwasserkonzentraten aus Verdampferanlagen mit einem Walzentrockner, der über eine Dosierpumpe mit den vorgewärmten Konzentraten beschickt wird, die einen Feststoffgehalt von höchstens 20% aufweisen.

Mit den bekannten Verfahren, wie sie zum Beispiel in den Schriften DE-A-2 251 246 und DE-A-2 304 961 sowie in der Schrift CH-A-489 096 angegeben sind, werden radioaktiv kontaminierte Abwässer aus kerntechnischen Anlagen beseitigt, die zuvor in Dekontaminationsverdampfern angereichert wurden. Diese Abwässer werden Konzentrat genannt.

Die Beseitigung umfasste nach den vorgenannten Schriften ausser der Trocknung mit Hilfe eines Walzentrockners, der u.a. mit einer Dosierpumpe beschickt wird, eine einer Vorwärmung vergleichbare Trocknungsstufe (DE-A-2 304 961) sowie eine weitere Stufe, mit der die Einbindung in ein Bindemittel, insbesondere in Bitumen, erfolgt, das sich bei Abkühlung verfestigt und einen auslaugebeständigen Block bildet.

Bei den bekannten Verfahren besitzt das Konzentrat schon in der ersten Stufe einen möglichst hohen Feststoffanteil. So ist zum Beispiel in der DE-A-2 251 246 von 10 bis 20% Feststoffgehalt die Rede.

In der Schrift CH-A-489 096 ist auch die chemische Zusammensetzung der Abwasserkonzentrate angesprochen, und zwar insofern, als für den Verdampfungsprozess ein pH-Wert von 2 bis 3 eingestellt werden soll. Dieser Wert ist aber nicht näher erläutert. Er kann zum Beispiel im Hinblick auf das zur Verfestigung zugegebene Polyacrylamid gewählt sein oder wegen des als Einbettungsmasse verwendeten organischen Leims. Jedenfalls arbeiten alle bekannten Verfahren mit relativ niedrigen Trocknungstemperaturen. Vermutlich wollte man eine zu schnelle Verdampfung des Wassers oder eine Zersetzung in dem Konzentrat vorhandener organischer Stoffe, zum Beispiel von Filtermaterialien, vermeiden.

Bei den der Erfindung zugrundeliegenden Problemen spielt aber gerade die Zusammensetzung des Konzentrats eine grosse Rolle, weil sich in Kernkraftwerken unterschiedliche Konzentratzusammensetzungen ergeben, zum Beispiel von chlorid-, natriumsulfat- und waschmittelhaltigen Konzentraten von Siedewasserreaktoren und Konzentraten mit Borsalzen, wie sie insbesondere in der Kühlmittelreinigung von Druckwasserreaktoren anfallen. Deshalb geht die Erfindung von der Aufgabe aus, eine für die verschiedenen Konzentrate gleichermassen geeignete Trocknung zu finden, die auch für eine Zwischenlagerung und spätere Einbringung günstige Trockenprodukte ergibt.

Das Verfahren nach der Erfindung kennzeichnet sich dadurch, dass die Vorwärmtemperatur 60°C beträgt, dass das Konzentrat in einer Menge von 10 bis 20 1/m² nutzbare Walzenfläche und Stunde mit einem an sich bekannten Pendelrohr zwischen die beiden Walzen eines Zwei-Walzentrockners geführt wird, die Walzentemperaturen zwischen 180 und 210°C aufweisen, dass ein Gehalt des Konzentrats an filtrierbaren Feststoffen auf höchstens 5 Gewichtsprozent und an Borsalzen, insbesondere an Natriummetaborat, auf höchstens 10 Gewichtsprozent eingestellt wird und dass die Trocknung bei einem Unterdruck von 0,8 bis 0,1 bar während Verweilzeiten von 7 bis 18 sec vorgenommen wird.

Das mit dem Verfahren nach der Erfindung hergestellte Trockenprodukt weist eine geringe Restfeuchte von nur 1 bis 5% und deswegen ausgezeichnete Eigenschaften in bezug auf die Weiterbehandlung auf. Es kann leicht von den Walzen abgenommen und dann mit den bekannten Einbettungsmaterialien wie Zement, Bitumen oder Kunststoff verarbeitet werden, mit denen es vorzugsweise in die üblichen 200-1-Fässer abgefüllt und zur Endlagerung verschickt wird. Es ist aber auch ohne Bindemittel für eine Zwischenlagerung gut geeignet, weil es nur in geringem Mass hygroskopisch ist. Dies bedeutet, dass das Endprodukt als Trockenpulver vorzugsweise unter Luftabschluss über längere Zeit gelagert werden kann, bis es nach den neuesten Endlagerbedingungen, evtl. zusammen mit anderen pulverförmigen Rückständen in einer ökonomisch günstigen Menge in bezug auf zum Beispiel zulässige Aktivität, vorgenannte Bindemittel usw., vorteilhaft zu beseitigen ist.

Die für die Lagerfähigkeit entscheidende und bisher in diesem Sinne unbeachtete geringe Restfeuchte lässt sich bei Verdampferkonzentraten mit Borsalzen aus Druckwasserreaktoren dadurch erklären, dass bei so hohen Temperaturen (>180°C) Borsalze mit geringem Kristallwassergehalt entstehen, die weit weniger hygroskopisch als bei anderen Trockenvorgängen sind. Dabei darf der Gehalt des Konzentrats an Natriummetaborat und höchstens 10 Gewichtsprozent eingestellt werden, insbesondere durch Zugabe von Kalziumchlorid, weil hierbei die für das Trockenprodukt gewünschte Kristallform mit Sicherheit erreicht wird.

Umfangreiche Untersuchungen am Zwei-Walzentrockner zur Bestimmung der Betriebsparameter für die verschiedenen zur Pulverisierung gelangenden Konzentratarten ergaben, wie auf Grund von Versuchen mit anderen Arten von Trocknern schon vermutet, dass zur Erzielung eines Trockenproduktes mit besonders niedrigen hygroskopischen Eigenschaften die Parameter Dosiermenge, Schichtdicke auf der Walze, Verweilzeit auf der Walze, nutzbare Walzenoberfläche, Trockenstoff-Gehalt vom Konzentrat, die Temperatur der Walzen und vom Konzentrat und der Druck im Walzentrockner entscheidend sind. Die Parameter sollen, allgemein gesprochen, der folgenden Beziehung genügen: Dabei ist
tₘ = Konzentrattemperatur (^{O}C)
p = Produktrestfeuchte (%)
Cₘ = Trockenstoff-Anteil im Konzentrat (%)
Q = Beschickungsmenge (m³/h)
tᵥ = Verweilzeit (h)
F_{N} = nutzbare Walzenoberfläche (m²)
s = Schichtdicke (m)
t_{w} = Walzentemperatur (^{O}C)

Günstig ist eine pH-Wert-Einstellung je nach Konzentratzusammensetzung auf 3 bis 8. Die Verweilzeit, die die zugeführte Wärmemenge bestimmt, ergibt sich dann für handelsübliche Walzentrockner bei Walzendrehzahlen von 2 bis 5 U./ min. Der Trockenstoffgehalt des Konzentrats beträgt vorzugsweise 15 Gewichtsprozent. Er kann, wie der Gehalt an filtrierbaren Feststoffen von höchstens 5 Gewichtsprozent, durch Zumischung von zum Beispiel Filterkonzentraten oder Sedimentation mit Abschlämmen eingehalten werden.

Massgebend für einen einwandfreien Betrieb einer Konzentrattrocknungsanlage ist eine prozessgerechte Zusammenschaltung von Apparaten und die Vorbereitung der Konzentrate zur Trocknung sowie die Nachbehandlung der durch die Trocknung getrennten Stoffe (Pulver, Wasserdampf und sonstige flüchtige Stoffe). Die entsprechende Apparateschaltung ist in der beiliegenden Zeichnung dargestellt, die anschliessend erläutert wird.

In einem Vorlagebehälter 1, der mit einem Rührwerk 2 und einer Mantelheizung 3 für zum Beispiel Dampf ausgerüstet ist, wird das über eine Leitung 4 von einem nicht dargestellten Dekontaminationsverdampfer kommende, jeweils zu trocknende Verdampferkonzentrat mit ca. 15 Gewichtsprozent Trockenstoffen für den Trocknungsvorgang vorbereitet, d.h. auf 60°C vorgewärmt und gemischt, wobei der Anteil an filtrierbaren Feststoffen auf maximal 5 Gewichtsprozent eingestellt wird. Zur Einstellung der Mischung in bezug auf den pH-Wert ist eine Chemikalienleitung 5 vorgesehen, die ebenso wie eine Entlüftungsleitung 6 zur Oberseite 7 des Behälters 1 führt.

Zwischen dem Vorlagebehälter 1 und einem Zwei-Walzentrockner 10 ist ein Umwälzkreislauf 11 angeordnet, in dem mittels einer Schlammpumpe 12 die 4- bis 8fache Menge der Trocknerleistung umgepumpt wird.

Aus dem Kreislauf 11 wird auf kürzestem Wege mittels einer Stichleitung 13 mit einer volumetrisch dosierenden und regelbaren Excenterschneckenpumpe 14 die zur Trocknung bestimmte Menge von zum Beispiel 50 I/h in den Zwei-Walzentrockner 10 über ein motorisch angetriebenes Pendelrohr 16 so eingespeist, dass es über die von einem Motor 17 angetriebenen und über eine Dampfleitung 18 auf zum Beispiel 200°C (180 bis 210°C) beheizten Walzen 19 gleichmässig verteilt wird. Dabei ist das Trocknergehäuse über einen Heizmantel ebenfalls mit Dampf beheizt. Das Pendelrohr 16, das über einen flexiblen Schlauch angeschlossen ist, schwingt dabei mit seinem den Walzen 19 zugekehrten Ende zwischen 2 und 20 cm über den Walzen. Die nutzbare Walzenfläche beträgt bei einer Trocknerleistung von zum Beispiel 50 i/h 3,2 m². Die Verweilzeit wird durch Drehzahlregelung auf zum Beispiel 10 sec. (7 bis 17,5 sec.) eingestellt.

Das Trockenprodukt wird von den Walzen 19 zugeordneten Schabermessern abgenommen, die im Gegensatz zu der bisher üblichen Handnachstellung pneumatisch angepresst und nachgestellt werden.

Auch die vorgesehene Excenterschneckenpumpe 14 weicht von der bisher eingesetzten Bauart dahingehend ab, dass der Stator als Verschleissteil fernbedient nachstellbar ist. Durch diese beiden Massnahmen wird die Dosisbelastung des Betriebspersonals so gering wie möglich gehalten.

Der im Trockner 10 verdampfte Wasseranteil des Konzentrats wird über eine Unterdruckleitung 20 abgezogen und in einem Brüdenkondensator 21 niedergeschlagen. Dann wird das Kondensat in einen speziellen Waschbehälter 25 geleitet.

Die in das Unterdrucksystem eingebrochene und mit Aerosolen beladene Luft wird in diesen Waschbehälter 25 gereinigt, wobei das hier gekühlte Kondensat alt Waschflüssigkeit dient. Überschüssiges Kondensat wird in einer nicht dargestellten Abwasseraufbereitungsanlage weiterbehandelt.

Zur Unterdruckhaltung wird eine Wasserringpumpe 24 verwendet, die an den Waschbehälter 25 über eine Leitung 26 angeschlossen ist, wobei das Pumpenhilfsmedium Wasser im Ringwasserbehälter 28 als weitere Waschstufe dient und ein zusätzlicher Tropfenabscheider 27 nach dem Ringwasserbehälter 28 Verwendung findet. Die Temperatur des Pumpenhilfsmediums wird durch den Ringwasserkühler 29 konstant gehalten. Alle Kühl- und Kaltwasserleitungen sind mit 45 bezeichnet.

Zur Verhinderung einer Wasserdampfkondensation mit evtl. erneuter Wasseraufnahme des aus dem Trockner 10 ausgetragenen pulvrigen Produktes, das auf den Walzen mit einer Schichtdicke von zum Beispiel 0,5 mm (0,3 bis 0,5 mm) anfällt und eine Restfeuchte von nur 1 bis höchstens 5% aufweist, wird die Austrageeinrichtung 30 mit dem Austragstrichter 31, der Abfülleitung 32 und der Haube 33 sowie der Trockenproduktbehälter 35 beheizt. Dabei wird für die Heizung 36 der Austrageeinrichtung 30 das gleiche Heizmedium Dampf wie für den Trockner 10 eingesetzt, während für die Heizung des Trockenprodukt-Behälters 35 vorzugsweise eine berührungslose Infrarotheizung 37 Verwendung findet. Um Ablagerungen im Trockenproduktaustrag zu vermeiden, werden der Austragstrichter 31 und die Abfüllleitung 32 mit einer Vibrationseinrichtung 39 versehen. Die Vibrationseinrichtung kann elektrisch, elektromagnetisch oder pneumatisch betätigt werden. Für einen besseren Füllungsgrad des Trockenproduktbehälters 35 ist die zugehörige Hubstation 38 für die Abfüllung ebenfalls mit einer Vibrationseinrichtung 39 versehen.

Dem Trockner 10 ist noch eine Flut- und Reinigungseinrichtung 40 zugeordnet, die aus einer Spülwasserleitung 41 mit einem Anschluss 42 für die Eingabe von Chemikalien, Reinigungsmitteln usw. und einem nicht dargestellten transportablen Spülfass mit Spülpumpe, die das Spülwasser im Umlauf durch den Trockner 10 fördern kann. Dadurch kann zum Beispiel vor Revisionsarbeiten, Wiederholungsprüfungen usw. der Trockner innen dekontaminiert werden, um auch hier die Dosisbelastung für das Personal so gering wie möglich zu halten.

Zur Verringerung von Korrosionsschäden, die ebenfalls nur mit einem wegen der Strahlenbelastung unerwünschten Personalaufwand behoben werden könnten, sind beim Ausführungsbeispiel mindestens die Walzen 19 und die den Brüden ausgesetzten Oberflächen des Walzentrockners 10 sowie die Brüdenleitungen 20 und 26 aus korrosionsbeständigem Stahl 1 4439 nach DIN 17 007 hergestellt. Es kann aber auch vorteilhaft sein, noch weitere Teile der erfindungsgemässen Einrichtung mit korrosionsfesten Oberflächen auszufuhren.

Beim Ausführungsbeispiel ergibt die vorstehend genannte Beziehung der Parameter der Trocknung, die bei Versuchen ausgezeichnete Ergebnisse in bezug auf die Verarbeitbarkeit und Lagerfähigkelt des Trockenprodukts erbrachte, Werte im Bereich von 40 bis 200 10-1.

## Patentansprüche

1. Verfahren zum Trocknen von radioaktiven Abwasserkonzentraten aus Verdampferanlagen mit einem Walzentrockner, der über eine Dosierpumpe mit den vorgewärmten Konzentraten beschickt wird, die einen Feststoffgehalt von höchstens 20% aufweisen, dadurch gekennzeichnet, dass die Vorwärmtemperatur 60 °C beträgt, dass das Konzentrat in einer Menge von 10 bis 20 11m² nutzbare Walzenfläche und Stunde mit einem an sich bekannten Pendelrohr zwischen die beiden Walzen eines Zwei-Walzentrockners geführt wird, die Walzentemperaturen zwischen 180 und 210 °C aufweisen, dass ein Gehalt des Konzentrats an filtrierbaren Feststoffen auf höchstens 5 Gewichtsprozent und an Borsalzen, insbesondere an Natriummetaborat, auf höchstens 10 Gewichtsprozent eingestellt wird und dass die Trocknung bei einem Unterdruck von 0,8 bis 0,1 bar während Verweilzelten von 7 bis 18 sec vorgenommen wird.

2. Verfahren nach Anspruch 1, dadurch gekennzeichnet, dass das Verdampferkonzentrat auf einen pH-Wert von 3 bis 8 eingestellt wird.

3. Verfahren nach Anspruch 1 oder 2, dadurch gekennzeichnet, dass zur Einstellung des Gehalts an Natriummetaborat Kalziumchlorid (CaCI₂) zugesetzt wird.

4. Einrichtung zur Ausübung des Verfahrens nach einem der Ansprüche 1 bis 3, die einen Walzentrockner und einen Vorlagebehälter mit einem Rührer sowie eine Dosierpumpe umfasst, die aus dem Vorlagebehälter in den Walzentrockner fördert, dadurch gekennzeichnet, dass der Vorlagebehälter (1) mit einer Mantelheizung (3) versehen und an einen Umwälzkreis (11) angeschlossen ist, und dass der Walzentrockner ein Zwei-Walzentrockner (10) ist, der mit dem Umwälzkreis (11) über eine im Verhältnis zu dessen Leitungslänge sehr kurze Stichleitung (13) mit der volumetrisch dosierenden und regelbaren Pumpe (14) verbunden ist.

5. Einrichtung nach Anspruch 4, dadurch gekennzeichnet, dass die Pumpe eine nachstellbare Excenterschneckenpumpe (14) ist, die in das in Längsrichtung der Walzen (19) bewegbare Pendelrohr (16) einspeist, das mit einem flexiblen Schlauch an die Stichleitung (13) angeschlossen ist, wobei das den Walzen (19) zugekehrte Ende des Pendelrohres (16) 2 bis 20 cm über den Walzen (19) endet.

6. Einrichtung nach Anspruch 4 oder 5, dadurch gekennzeichnet, dass eine unter dem Zwei-Walzentrockner (10) befindliche Aufnahmevorrichtung für Behälter (35) zur Aufnahme des Trockengutes mit Heizeinrichtungen (36, 37) versehen ist.

7. Einrichtung nach einem der Ansprüche 4 bis 6, dadurch gekennzeichnet, dass ein Austragetrichter (31) des Zwei-Walzentrockners (10), eine nachgeschaltete Abfülleitung (32) und die als Hubstation (38) ausgebildete Aufnahmevorrichtung mit einer Vibrationseinrichtung (39) versehen sind.

8. Einrichtung nach einem der Ansprüche 4 bis 7, gekennzeichnet durch einen Waschbehälter (25) in einer an den Zwei-Walzentrockner (10) angeschlossenen Brüdenauslassleitung (20).

9. Einrichtung nach einem der Ansprüche 4 bis 8, dadurch gekennzeichnet, dass der Zwei-Walzentrockner (10) mit einem Spülfass verbunden ist, aus dem Wasser mit gegebenenfalls darin aufgelösten Chemikalien zwecks Dekontamination im Umlauf durch den Trockner (10) gefördert wird.

## Claims

1. A process for drying radioactive waste concentrates from evaporator plants using a roller drier which is charged by means of a dosing pump with pre-heated concentrates which have a solids content of at most 20%, characterised in that the pre-heating temperature is 60°C; that the concentrate is supplied between the two rollers of a double-roller drier by means of a swinging pipe, known per se, in an amount of 10 to 20 1 per m² of usable roller surface and per hour, which rollers have temperatures of between 180 and 210 °C; that a content in the concentrate of filterable solids is set at a maximum of 5% by weight, and a content of boron salts (particularly sodium metaborate) is set at a maximum of 10% by weight; and that the drying step is effected at a reduced pressure of 0.8 to 0.1 bar for periods of 7 to 18 sec.

2. A process as claimed in Claim 1, characterised in that the pH of the evaporator concentrate is set at a value of 3 to 8.

3. A process as claimed in Claim 1 or 2, characterised in that, in order to adjust the content of sodium metaborate, calcium chloride (CaCI.) is added.

4. Apparatus for carrying out the process as claimed in one of Claims 1 to 3, comprising a roller drier, a preliminary container provided with a stirrer, and a dosing pump which transports from the preliminary container into the roller drier, characterised in that the preliminary container (1) is provided with a heating jacket (3) and is connected to a circulating circuit (11); and that the roller drier is a double-roller drier (10) which is connected to the volumetrically dosing and adjustable pump (14) by means of the circulating circuit (11) by way of a tap line (13) which is very short in relation to the length of the line of the circulating circuit.

5. Apparatus as claimed in Claim 4, characterised in that the pump is an adjustable eccentric spiral screw pump (14 ) which feeds into the swinging pipe (16) which can be moved into the longitudinal direction of the rollers (19) and which is connected to the tap line (13) by means of a flexible tube, the end of the swinging pipe (16) facing the rollers (19) terminating above the rollers (19) by a distance of 2 to 20 cm.

6. Apparatus as claimed in Claim 4 or 5, characterised in that a receiving device for containers (35) which serve to contain the dry product, is provided with heating devices (36, 37), the receiving device being arranged below the two-roller drier (10).

7. Apparatus as claimed in one of Claims 4 to 6, characterised in that a discharge funnel (31) of the two-roller drier (10), a succeeding filling pipe (32) and the receiving device which is in the form of a lifting station (38), are provided with a vibration device (39).

8. Apparatus as claimed in one of Claims 4 to 7, characterised by a washing tank (25) in a vapour- outlet pipe (20) which is connected to the two-roller drier (10).

9. Apparatus as claimed in one of Claims 4 to 8, characterised in that the two-roller drier (10) is connected to a rinsing tank from which water is led through the drier (10), the water, if necessary, having chemicals dissolved therein for decontamination purposes in the cycle.

## Revendications

1. Procédé pour sécher des concentrés radioactifs d'eaux résiduaires d'installations d'évaporation ayant un séchoir à tambours alimenté, par l'intermédiaire d'une pompe doseuse, en les concentrés chauffés au préalable et ayant une teneur en matière solide de 20% au plus, caractérisé en ce qu'il consiste à effectuer le chauffage préalable à une température de 60°C, à envoyer le concentré en une quantité de 10 à 20 litres par m² de surface de tambour utile et par heure entre les deux tambours d'un séchoir à deux tambours présentant une température comprise entre 120 et 210°C au moyen d'un tube pendulaire en soi connu, à régler la teneur du concentré en matières solides susceptibles d'être filtrées à 5% en poids au plus et en sels de bore, notamment en métaborate de sodium, à 10% en poids au plus et à effectuer le séchage sous une pression de 0,8 à 0,1 bar pendant des temps de séjour de 7 à 18 secondes.

2. Procédé selon la revendication 1, caractérisé en ce qu'il consiste à régler le pH du concentré de l'évaporateur entre 3 et 8.

3. Procédé suivant la revendication 1 ou 2, caractérisé en ce qu'il consiste, pour régler la teneur en métaborate de sodium, à ajouter du chlorure de calcium (CaCl₂).

4. Dispositif pour la mise en oeuvre du procédé selon l'une des revendications 1 à 3, qui comprend un séchoir à tambours et un réservoir à agitateur, ainsi qu'une pompe doseuse qui refoule du réservoir dans le séchoir à tambours, caractérisé en ce que le réservoir (1) est muni d'une chemise de chauffage (3) et communique avec un circuit de recirculation (11) et en ce que le séchoir à tambours est un séchoir à deux tambours (10) qui communique avec le circuit de recirculation (11) par l'intermédiaire d'un tronçon de dérivation (13), ayant la pompe (14) de dosage volumétrique et réglable, très court par rapport à la longueur du circuit.

5. Dispositif selon la revendication 4, caractérisé en ce que la pompe est une pompe à vis excentrique (14) réglable qui refoule dans le tube pendulaire (16) mobile suivant la direction longitudinale des tambours (19) et qui communique avec le tronçon de dérivation (13) par un conduit flexible, l'extrémité du tube pendulaire (16) se trouvant du côté des tambours (19) se terminant de 2 à 20 cm au-dessus des tambours (19).

6. Dispositif suivant la revendication 4 ou 5, caractérisé en ce qu'un dispositif de réception, se trouvant en-dessous du séchoir à deux tambours (10) et destiné au récipient (35) de réception du produit sec, est muni de dispositifs de chauffage (36, 37).

7. Dispositif suivant l'une des revendications 4 à 6, caractérisé en ce qu'il est prévu une trémie de déchargement (31) du séchoir à deux tambours (10), un conduit d'évacuation (32) en aval et le dispositif de réception qui est agencé en poste de levage (38) et qui a un dispositif (39) donnant des vibrations.

8. Dispositif suivant l'une des revendications 4 à 7, caractérisé par un récipient de lavage (25) sur un conduit de sortie pour les buées (20) raccordé au séchoir à deux tambours (10).

9. Dispositif selon l'une des revendications 4 à 8, caractérisé en ce que le séchoir à deux tambours (10) communique avec un récipient de rinçage, à partir duquel de l'eau, additionnée éventuellement de produits chimiques qui y sont dissous, est envoyée en circuit fermé dans le séchoir en vue de la décontamination.
